# EUROPÄISCHE PATENTSCHRIFT

(11) **EP 1 797 929 B1**
(45) Veröffentlichungstag und Bekanntmachung des Hinweises auf die Patenterteilung: **31.03.2010**
(21) Anmeldenummer: 06405482.8
(22) Anmeldetag: 15.11.2006
(51) Int. Cl.: A63B 71/06

(54) **Ein dynamisch anpassbares Ausdauersporttrainingsprogramm**
Dynamically adaptable program for endurance training
Programme d'entraînement d'endurance adaptable dynamiquement

(30) Priorität: 16.12.2005 CH 19922005
(43) Veröffentlichungstag der Anmeldung: 20.06.2007
(73) Patentinhaber: 2Peak AG, 4142 Münchenstein (CH)
(72) Erfinder: Hilfiker, Beppo, 4105 Biel-Benken (CH); Ladig, Georg, 86911 Bierdorf (DE); Kühnen, Robert, 85625 Baiern (DE)
(74) Vertreter: Schneider Feldmann AG Patent- und Markenanwälte

(56) Entgegenhaltungen:
- US-A- 5 931 763
- US-A1- 2002 042 328
- US-A1- 2002 146 670
- US-A1- 2003 181 290
- US-B1- 6 837 827

## Beschreibung

### Technisches Gebiet

Die vorliegende Erfindung beschreibt ein Analyseverfahren zur Auswertung von persönlichen Trainingsdaten, indem Messwerte mit einer Messeinrichtung während der Trainingseinheit aufgenommen, gespeichert und nach Beendigung der Trainingseinheit durch eine Übertragungseinheit an eine Recheneinrichtung übertragen werden.

### Stand der Technik

Es sind verschiedene Verfahren bekannt, um physiologische Trainingsparameter einer Testperson während des Sporttrainings auszulesen, zu speichern und für den Aufbau eines Trainingsprogrammes zu benutzen.

Die Entwicklung von portablen Messeinrichtungen mit Mikroprozessoren zur Bestimmung von Anstrengungsbelastungen beim Sporttraining, insbesondere beim Ausdauertraining, bildet die Grundlage für das erfindungsgemässe Verfahren.

Eine solche Vorrichtung ist in EP 0748185 B1 beschrieben. Dort wird die Herzfrequenz eines Trainierenden durch Elektrokardiographie während der gesamten Belastungsphase, zur günstigen und einfachen Ermittlung und Überwachung der aeroben und anaeroben Schwellen, gemessen. Die Herzfrequenz dient damit zur Überwachung der Trainingswirkung, da in dem vom Trainierenden gewünschten Anstrengungsbelastungsbereich kontrolliert trainiert werden kann. Neben der Speicherung der Messwerte werden diese auch auf einem Bildschirm angezeigt, so dass der Trainierende seine momentane Anstrengungsbelastung ablesen kann. Neben Berechnungen der angestrebten Zielpulsbereiche durch den Mikroprozessor und den internen Speicher der Messeinrichtung vor einer Trainingseinheit, können vom Trainierenden gewünschte Trainingsprogramme einprogrammiert werden.

Das erläuterte Verfahren dient zur Aufnahme, Speicherung und Anzeige von Messwerten während einer Trainingseinheit. Mittels dem offenbarten Verfahren lassen sich weder umfangreiche Trainingsprogramme programmieren noch durch die Messeinrichtung berechnen, die neben Zielpulsbereichen des Trainierenden weitere Sollwerte umfassen.

Zur Generierung von Trainingsprogrammen geht das Verfahren aus EP 1206306 B1 einen Schritt weiter. Das offenbarte Verfahren registriert und analysiert Werte, die bei der Ausübung einer Trainingseinheit zählbar und messbar sind und generiert daraus Trainingsprogramme. Nach Eingabe von Trainingsdaten in eine Eingabeeinheit werden für den Trainierenden charakteristische Parameter berechnet. Aus diesen wird ein Kennzahlprofil eines Trainierenden gebildet und mit einem Norm-Kennzahlprofil einer Gruppe von Trainierenden, oder eines durchschnittlichen Trainierenden verglichen. Die Norm-Kennzahlprofile stammen aus einer Referenzdatenbank. Damit wird zur Generierung eines Trainingsprogrammes das Kennzahlprofil eines Trainierenden mit dem Norm-Kennzahlprofil einer Gruppe verglichen.

Die Rückschlüsse der Leistungsfähigkeit eines Trainierenden werden damit nur auf gemittelte Werte einer Referenzgruppe bezogen, wodurch keine individuell auf den Trainierenden abgestimmte Trainingsplanung stattfindet. Darüber hinaus berücksichtigt das Verfahren keine Trainingsplanung auf einen Wettkampf hin. Es wird also keine zielgerichtete Trainingsplanung offenbart, die Trainingsprogramme auf die verbleibende Zeit bis zum Wettkampf optimiert und dynamisch variiert. Die Ergebnisse der absolvierten Trainingseinheit werden lediglich analysiert, indem die Werte mit einer Referenzdatenbank verglichen werden. Dieser Vorgang ist für Breitensportler ausreichend, die sich fit halten und ihren Sport eher ohne Ziel ausüben möchten und auf Grund des Mittelungsverfahrens durchschnittliche Leistungen erbringen werden.

Ein zielgerichtetes Verfahren wird in US2004241629 A1 dargestellt. Dort werden persönliche Daten eines Trainierenden, wie Grösse, Gewicht, Fitness und Ernährungsgewohnheiten zusammen mit einem Ziel, wie Wettkampfvorbereitung oder Gewichtsreduktion, eingegeben und zur Bestimmung eines Trainingsprogrammes ausgenutzt. Ein Fitness Test mit einer kleinen Zahl von Übungen wird genutzt, um das Fitness-Niveau des Trainierenden einzuschätzen, indem es mit einer Datenbank aus Fitness-Niveaus einer Vergleichsgruppe verglichen wird.
Um ein Trainingsprogramm für das Herz-Kreislauf-System zu generieren wird lediglich der Maximalpuls des Trainierenden zugrunde gelegt und daraus wird der zu erreichende Trainingspuls berechnet, je nach vorher bestimmten Fitness-Niveau des Trainierenden. Dieses Fitness-Niveau muss von dem Trainierenden durch einen Test neu definiert werden, damit es in die Generierung des Trainingsprogramms einfliessen kann. Zur Steigerung der Leistungsfähigkeit müsste das Trainingsprogramm dynamische an die verbesserte Fitness des Trainierenden angepasst werden. Dies ist mit diesem Verfahren aber nur möglich, wenn nach jeder Trainingseinheit der Fitness Test zur Bestimmung des Fitness-Niveaus durchgeführt wird.
Da die Fitness des Trainierenden aber auch in diesem vorgestellten Verfahren lediglich mit einer Vergleichsdatenbank verglichen wird, ist das resultierende Trainingsprogramm nur auf einen Durchschnittstrainierenden und nicht persönlich auf den Trainierenden zugeschnitten.

Die US2002/146670 offenbart ein transportables Gerät in welches Trainer oder Athleten Trainingswerte eingeben können bzw. mit welchem trainingsspezifische Eingabeparameter aufgenommen werden können, welche später nach Übermittlung zu einer zentralen Verarbeitungseinheit analysiert werden. Aus den übermittelten Eingabeparametern und den Trainingswerten berechnet die Verarbeitungseinheit ein Ausdauersporttrainingsprogramm, wobei das Ausdauersporttrainingsprogramm durch eine Analyse der Messwerte nach der Trainingseinheit vor allem durch Vergleiche mit Standardwerten, mit Messwerten von Athleten mit höheren Leistungsgrenzen und durch Vergleiche mit früheren Aufzeichnungen bestimmt wird.

### Darstellung der Erfindung

Die vorliegende Erfindung hat sich zur Aufgabe gestellt ein Verfahren zur dynamischen Anpassung eines Ausdauersportrainingsprogrammes zu schaffen, welches persönlich auf einen Trainierenden abgestimmt ist und nach jeder Trainingseinheit neu berechnet wird. Dieses Ausdauersportrainingsprogramm wird durch die Berechnung auf gesteckte Trainingsziele, wie einen Wettkampf oder eine angestrebte Gewichtsreduktion auf ein Zielgewicht an einem zukünftigen Datum angepasst.

Die Rückkopplung der erbrachten Leistungen des Trainierenden hat einen direkten Einfluss auf die Berechnung des Ausdauersporttrainingsprogrammes. Neben Eingabeparametern werden Messwerte während der Trainingseinheit von einer Messeinrichtung aufgenommen und gespeichert und nach der Trainingseinheit zusammen zur Berechnung des zukünftigen Ausdauersportrainingsprogrammes an eine Recheneinheit gesendet. Ein solches, personalisiertes und dynamisches Ausdauersportrrainingsprogramm registriert die Änderungen in der Leistungsfähigkeit und eine Gewichtsreduktion des Trainierenden und kann dadurch die Trainingsplanung optimal auf den Trainierenden abstimmen.

### Kurze Beschreibung der Zeichnungen

Die Erfindung wird nachstehend im Zusammenhang mit den Zeichnungen beschrieben.
Figur 1 zeigt eine schematische Darstellung des Prinzips der Superkompensation. Während Figur 2 eine beispielhafte Herzfrequenz und Geschwindigkeits Zeitkurve einer Trainingseinheit darstellt.
Figur 3 zeigt schematisch die Übertragung von Messwerten und Eingabewerten an die Recheneinheit zur Berechnung des Ausdauersporttrai ningsprogrammes.
Figur 4 veranschaulicht wie das Ausdauersporttrainingsprogramm für zukünftige Trainingseinheiten berechnet wird.

### Beschreibung

Ziel des Ausdauersporttrainings ist es die Ausdauer zu erhöhen, welche die Fähigkeit über einen längeren Zeitraum grössere Leistungen zu erbringen, bezeichnet. Besonders positiv wirkt sich das Ausdauersporttrain ing auf das Herz-Kreislaufsystem eines Trainierenden aus. Weitere Trainingseffekte sind eine Verbesserung der Verstoffwechslung, die Fettverbrennung, die bei Gewichtsproblemen von Bedeutung ist und zu Gewichtsreduktionen führen kann, sowie die Stärkung des Immunsystems. Damit das Ausdauersporttraining effektiv durchgeführt werden kann, muss jeder Trainierende nach einem Ausdauersporttrainingsprogramm trainieren, welches auf die Erreichung der oben genannten, positiven Auswirkungen optimiert ist.

Während im Leistungssport hauptsächlich die Erhöhung der Ausdauerleistungsfähigkeit zur Verbesserung der Trainings- und damit der Wettkampfzeiten erwünscht ist, möchte der Breitensportler seinen Fettstoffwechsel verbessern und die anaerobe Schwelle, die höchstmögliche Belastungsintensität ohne zunehmende Übersäuerung, erhöhen. Trainierende, die mit Gewichtsproblemen zu kämpfen haben, können ein gezieltes Training zum Gewichtsmanagement einsetzen.

Wie die Trainingswissenschaft lehrt, sollte die Trainingsplanung für das Ausdauersporttraining auf dem Prinzip der Periodisierung, der kontrollierte Wechsel von Belastung und Entlastung des Organismus eines Trainierenden, beruhen. Die Anpassung der Leistungsfähigkeit eines Trainierenden findet während der Trainingspausen zwischen Trainingseinheiten 2 statt. Trainingspausen müssen darum gezielt eingeplant werden, um die gewünschten Ergebnisse zu erhalten.
Das hier vorgestellte Ausdauersporttrainingsprogramm nutzt neben der Periodisierung das aus der Sportmedizin bekannte Prinzip der Superkompensation. Dabei wird der Effekt ausgenutzt, dass die Leistungsfähigkeit 1 eines Trainierenden während einer Trainingseinheit 2 von einem Leistungsgrundniveau 3 durch die Belastung auf eine minimale Leistungsfähigkeit 4 am Ende der Trainingseinheit 2 absinkt. Während der anschliessenden Regenerationsphase 5 steigt die Leistungsfähigkeit 1 bis auf das Superkompensationsniveau 6 an, wobei für kurze Zeit das anfängliche Leistungsgrundniveau 3 übertroffen wird.

Das erhöhte Leistungsniveau wird zur weiteren Leistungssteigerung ausgenutzt, indem die nächste Trainingseinheit 2 in den Zeitraum der Superkompensation gelegt wird. Intensives Training zehrt die Fähigkeit zur Regeneration auf, was bei der Trainingsplanung berücksichtigt wird. Die Abstimmung zwischen Belastungsphasen und Regenerationsphasen muss optimiert werden, zur Steigerung der Leistungsfähigkeit und zur Verhinderung von Übertraining.

Das erfindungsgemässe Verfahren geht zur Bestimmung eines Ausdauersporttrainingsprogrammes von Eingabeparametern 7 und Messwerten 8, die während jeder Trainingseinheit 2 aufgenommen werden, aus. Dabei wird für jeden Trainierenden ein persönliches Ausdauersporttrainingsprogramm 9 berechnet.

In einer Ausführungsform kann der Trainierende sich auf einem kommerziell betriebenen Internetportal 13 passwortgeschützt einloggen, welches mit einer Recheneinrichtung 10 verbunden ist, welche die spätere Berechnung des Ausdauersporttrainingsprogrammes 9 durchführt. Bei erstmaligem Zugang zur Recheneinrichtung 10 legt der Trainierende ein Benutzerkonto an, indem er Angaben über seine Person, wie Name, Geburtsdatum, Gewicht, Grösse, Zeitzone, in der sich der Trainierende befindet, Geschlecht und Sportart (Laufen, Radfahren, Schwimmen, u. a.) mittels einer Eingabeeinheit 11 eingibt.
Diese Eingabeeinheit 11 kann ein üblicher Desktop Personalcomputer, ein transportabler Laptop, ein handheld Computer oder auch ein Mobiltelefon mit entsprechender web-browsing Funktion sein. Desweiteren können Eingabeparameter 7 auch mittels Mobiltelefon-Applikationen eingegeben und via SMS versendet werden.

Die Übertragung der eingegebene Daten an die Recheneinrichtung 10 erfolgt durch Übertragungsmittel, die aus mehreren Einheiten bestehen. Dazu gehören die Eingabeeinheit 11 und eine Übertragungseinheit 12, die mit der Eingabeeinheit 11 verbunden ist. Dabei kann die Übertragungseinheit 12 die Daten von der Eingabeeinheit 11 drahtlos, per wireless LAN, bluetooth oder über eine Kabelverbindung über das Internetportal 13 an die Recheneinrichtung 10 übertragen.

Ein zwingend einzugebener Eingabeparameter ist das Trainingsziel des Trainierenden. Dieses Trainingsziel kann ein Wettkampf an einem Datum in der Zukunft, oder eine Gewichtsreduktion bis zu einem bestimmten Tag sein. Dieses Trainingsziel ist für die dynamische Anpassung des Ausdauersporttrainingsprogramms wichtig, da das Datum des Trainingsziels für die Berechnung der Inhalte der einzelnen Trainingseinheiten 2 bis zu dem gewünschten Termin zwingend erforderlich ist.

Eingabeparameter, die ebenfalls für die Anpassung des Ausdauersporttrainingsprogrammes jedes Trainierenden von Bedeutung sind, sind die Anzahl Trainingsjahre ununterbrochenen Trainings und die mögliche Wochentrainingszeit, also das Zeitbudget des Trainierenden pro Woche. Während die Anzahl Trainingsjahre zu Beginn der Erstellung eines Ausdauertrainingsprogrammes von Interesse ist und einen ersten Eindruck der möglichen Regenerationszeit des Trainierenden gibt, wird das häufig variierende Zeitbudget für die Anpassung des Ausdauersporttrainingsprogrammes fortlaufend herangezogen.

Die trainingsspezifischen Eingabeparameter 7 schliessen messbare Grössen, wie Gewicht, Ruhepuls des Trainierenden am Morgen und die Schlafdauer, sowie subjektive Werte, wie Schlafqualität, Regenerationsfähigkeit und Stressfaktor des Trainierenden ein. Nachdem diese Eingabeparameter 7 über die Eingabeeinheit 11 eingegeben und an die Recheneinrichtung 10 übertragen wurden, werden diese bei der Berechnung des Ausdauersporttrainingsprogramms 9 berücksichtigt. Die Eingabe des aktuellen Gewichts ist vor allem bei Trainierenden, die das Ausdauersporttrainingsprogramm zur Erreichung eines Zielgewichtes benutzen, wichtig und erlaubt eine optimale Anpassung des Trainings.

Weitere trainingsspezifische Eingabeparameter 7, wie Trainingsart, Trainingsinhalt, Dehnübungen, Trainingsumfang, Trainingsintensität und Trainingsgefühl gibt der Trainierende nach jeder absolvierten Trainingseinheit 2 ein. Damit die subjektiv vom Trainierenden bewerteten Eingabeparameter 7, wie Trainingsumfang, Trainingsintensität und Trainingsgefühl in die Anpassung des Ausdauersporttrainingsprogramms aufgenommen werden können, hat der Trainierende eine Auswahl an Antwortmöglichkeiten. Durch die Eingabeparameter 7 findet eine direkte Rückkopplung des Trainierenden mit der Recheneinrichtung 10 statt, wodurch das Ausdauersporttrainingsprogramm 9 an die Regenerationsfähigkeit und/oder die Entwicklung des Gewichts des Trainierenden angepasst wird.

Nach der Änderung von Eingabeparametern 7 kann eine Anpassung des Ausdauersporttrainingsprogramms 9 erfolgen. Das für die nächsten Trainingseinheiten 2 berechnete Ausdauersporttrainingsprogramm wird ausgehend von den Eingabeparametern 7 neu bestimmt.

Jede Trainingseinheit 2 ist charakterisiert durch den Umfang und die Intensität der Belastung. Der Umfang einer Trainingseinheit 2 ist durch die Dauer der Trainingseinheit 2 bestimmt und die Art der durchzuführenden Übungsformen, wie Dauerbelastung unterhalb der anaeroben Schwelle, oder Intervallbelastung im aerob-anaerobem Übergangsbereich mit Pausen zwischen den Intervallen. Die Intensität einer Trainingseinheit 2 wird in verschiedene, herzfrequenzabhängige Bereiche unterteilt. Dabei wird zwischen dem Spitzenbereich, dem Entwicklungsbereich, dem Grundlagenbereich und dem Kompensationsbereich mit absteigender Herzfrequenz unterschieden. Um optimale Trainingsreize zu setzen werden die Trainingseinheiten 2 so bestimmt, dass die Intensität und der Umfang der Trainingseinheit 2 auf den Regenerationszustand des Trainierenden abgestimmt sind.

Zur Kontrolle der tatsächlich erbrachten Leistung während jeder Trainingseinheit 2 wird eine portable Messeinrichtung 20 eingesetzt. Diese kann die Herzfrequenz 18, die Geschwindigkeit 17 oder andere Messwerte 8 aufnehmen, die proportional zur erbrachten Leistung sind und welche für die spätere Auswertung und Berechnung des Ausdauersporttrainingsprogrammes 9 benutzt werden können. Die Aufnahme der Messwerte 8 erfolgt während der Trainingseinheit 2 automatisch und stört den Trainierenden nicht, so dass dieser sich vollständig auf das Training konzentrieren kann.

Nach jeder Trainingseinheit 2 werden die aufgenommenen Messwerte 8 durch eine Übertragungseinrichtung 21 in der Messeinrichtung 20 über eine Übertragungsstrecke 22, via Eingabeeinheit 11, die Übertragungseinheit 12 und das Internetportal 13 an die Recheneinrichtung 10 übertragen. Die Übertragungsstrecke 22 kann durch ein Schnittstellen kabel, oder eine drahtlose Verbindung, wie eine bluetooth- oder Infrarot-Verbindung realisiert sein.

Eine weitere Möglichkeit besteht in der Übertragung der Messwerte 8 durch die Übertragungseinrichtung 21 von der Messeinrichtung 20 via bluetooth an ein bluetooth-fähiges Mobiltelefon, welches die Messwerte 8 per Telefonsignal direkt an die Recheneinrichtung 10 weiterleitet.
Das Ausdauersporttrainingsprogramm 9 besteht aus einer kalendarischen Auflistung von Trainingseinheiten 2 mit berechnetem Umfang und berechneter Intensität. Möglichkeiten für die Gestaltung der Trainingseinheiten 2 im Ausdauersporttrainingsprogramm 9 sind die Textform und/oder die symbolische Darstellung, die einfach abzulesen ist und bei elektronischen Anzeigemitteln weit verbreitet ist.

Die dynamische Anpassung des Ausdauersportrainingsprogrammes 9 für einen registrierten Benutzer geht von einem Trainingsziel 14 an einem entsprechenden Zieldatum aus, welches als Eingabeparameter 7 vom Trainierenden eingegeben wurde.

Vom Trainingsziel 14 rechnet die Recheneinrichtung 10 von der zukünftigen Trainingseinheit 16 = n bis zum aktuellen Datum mit der bevorstehenden zukünftigen Trainingseinheit 16 mit n = 0 zurück, bestimmt also mit dem Eingabeparameter 7 des Zeitbudgets des Trainierenden, die Anzahl und die Dauer der möglichen, zukünftigen Trainingseinheiten 2. Dabei wird auch berücksichtigt, dass der Trainierende mehr als eine Trainingseinheit 2 pro Tag absolvieren kann bzw. will.

Die Intensität und der Umfang der zukünftigen Trainingseinheiten 16 werden anfänglich durch Eingabeparameter 7 wie die Anzahl Trainingsjahre ununterbrochenen Trainings vor Registrierung auf dem Internetportal 13 bestimmt. Nach der Bestimmung des Umfanges der Trainingsreize wird die Intensität der jeweiligen Trainingseinheiten 2 bis zum Trainingsziel 14 bestimmt und das Ausdauersportrainingsprogramm 9 daran angepasst. Der Trainierende muss während jeder Trainingseinheit 2 die vorgeschriebenen Intensitäten, die wie oben beschrieben in Bereiche unterteilt sind, erreichen.
Nach der Durchführung einer Trainingseinheit 2 werden die Messwerte 8 an die Recheneinrichtung 10 übertragen. Für Läufer geeignete Messwerte 8 sind die gemessene Geschwindigkeit 17 oder die Herzfrequenz 18 während der Trainingseinheit 2, aus denen auf die erbrachte Leistung zurückgeschlossen werden kann.
Die Messung der erbrachten Leistung ist bei Trainingseinheiten 2 auf einem Fahrrad oder einem Fahrrad-Ergometer einfach und direkt mit einem entsprechenden Leistungsmesser möglich. Die Leistungsdaten aus einem Leistungsmesser werden wie andere Messwerte 8 an die Recheneinrichtung 10 übertragen.

Die Recheneinrichtung 10 vergleicht die Messwerte 8 mit den geforderten Intensitäten und dem Umfang der betrachteten Trainingseinheit 2 und berechnet aus den Messwerten 8 Leistungs-Zeitkurven, bestimmt die Zeitintervalle in verschiedenen Trainingsbereichen und speichert die Ergebnisse im Benutzerkonto des Trainierenden ab. Zusätzlich wertet die Recheneinheit 10 trainingsspezifische Eingabeparameter 7 des Trainierenden aus, bestimmt also mit den Messwerten 8 und den subjektiv gewählten Eingabeparametern 7 das Ausdauersporttrainingsprogramm 9 für die zukünftigen Trainingseinheiten 16 n=1 bis n.

Sollten auf dem Benutzerkonto bereits Messwerte 8 und Eingabeparameter 7 aus geleisteten Trainingseinheiten 15 vorliegen, rechnet die Recheneinrichtung 10 zusätzlich die Intensität und den Umfang der bevorstehenden zukünftigen Trainingseinheit 16 aus den Vergangenheitswerten der geleisteten Trainingseinheiten 15 aus. Dabei werden die Messwerte 8 und die subjektiv gewählten trainingsspezifischen Eingabeparameter 7 von jeder Trainingseinheit 15 mit n<0 in die Betrachtung mit einbezogen, um die Vorbelastung des Trainierenden vor der zukünftigen Trainingseinheit 16 zu bestimmen.

Die subjektiv wählbaren trainingsspezifischen Eingabeparametern 7 wie, Trainingsumfang, Trainingsintensität und Trainingsgefühl, die nach jeder Trainingseinheit 2 eingegeben werden können, werden ebenfalls von der Recheneinrichtung 10 in die Berechnung der zukünftigen Trainingseinheiten 2 einfliessen lassen. Dabei berechnet die Recheneinheit 10 Differenzen zwischen dem Regenerationszustand des Trainierenden, der mit den ersten beiden Rechnungen bestimmt wurde und dem subjektiv vom Trainierenden durch Eingabeparameter 7 bestimmten Regenerationszustand.

Durch das Zurückrechnen des Trainingszeitraumes vom Trainingsziel 14 bis zur nächstliegenden Trainingseinheit 2 n = 0, die Einbeziehung der bisher geleisteten Trainingseinheiten 15 und die Differenzbestimmung der ersten beiden Rechnungen mit dem subjektiv empfundenen Regenerationszustand des Trainierenden kann das Ausdauersporttrainingsprogramm 9 den augenblicklichen Regenerationszustand des Trainierenden sehr genau bestimmen. Nur dann ist es möglich, die zukünftigen Trainingseinheiten so zu planen, dass sich der Trainierende während der Trainingseinheiten im Zeitraum der Superkompensation befindet.

Nach der Anpassung des Ausdauersportrainingsprogrammes 9 durch die Recheneinrichtung 10 wird dieses auf dem Internetportal 13 dargestellt und ist damit für den Trainierenden abrufbar. In einer weiteren Ausführungsform wird das Ausdauersporttrainingsporgramm 9 vom Internetportal 13 an die Übertragungseinheit 12 und von dort an die Eingabeeinheit 11 übertragen, von wo es via Schnittstellenkabel 22, oder alternativ über eine drahtlose Verbindung, wie eine bluetooth oder Infrarot-Verbindung an die Messeinrichtung 20 des Trainierenden geht. Damit hat der Trainierende während der Trainingseinheit 2 Einblick in das Ausdauersporttrainingsprogramm 9.

Durch die Nutzung von Messwerten 8 und Eingabeparametern 7 zur dynamischen Anpassung des Ausdauersporttrainingsprogrammes 8 können die einzelnen Trainingseinheiten 2 optimal auf Erreichung der Ziele des Trainierenden abgestimmt werden. Sollte sich das Zeitbudget des Trainierenden durch Krankheit oder andere Zwischenfälle ändern, wird das Ausdauersportrainingsprogramm 9 auf Knopfdruck neu berechnet und die Trainingseinheiten 2 im verbleibenden Zeitraum bis zum gewünschten Trainingsziel werden abgestimmt. Eine dynamische Anpassung ist damit jederzeit möglich.

Eine weitere Verwendungsmöglichkeit des dynamisch angepassten Ausdauersporttrainingsprogrammes 9 ist der immer grösser werdende wellness-Bereich. Durch gezielten Einsatz des Ausdauersporttrainingsprogrammes 9 und entsprechende Wahl der Trainingsziele 14 kann das allgemeine Wohlbefinden der Trainierenden gesteigert werden.

### Bezugszeichenliste

- 1.: Leistungsfähigkeit
- 2.: Trainingseinheit
- 3.: Leistungsgrundniveau
- 4.: minimale Leistungsfähigkeit = Erschöpfung
- 5.: Regenerationsphase
- 6.: Superkompensationsniveau
- 7.: Eingabeparameter
- 8.: Messwerte
- 9.: Ausdauersporttrainin gsprogramm
- 10.: Recheneinrichtung
- 11.: Eingabeeinheit
- 12.: Übertragungseinheit
- 13.: Internetportal
- 14.: Trainingsziel
- 15.: Durchgeführte Trainingseinheiten in der Vergangenheit
- 16.: Ausstehende Trainingseinheiten in der Zukunft
- 17.: Geschwindigkeit
- 18.: Herzfrequenz
- 20.: Messeinrichtung
- 21.: Übertragungseinrichtung
- 22.: Übertragungsstrecke (Schnittstellenkabel, bluetooth oder Infrarotverbindung)

## Patentansprüche

1. Analyseverfahren zur Auswertung von persönlichen Trainingsdaten, indem Messwerte (8) mit einer Messeinrichtung (20) während der Trainingseinheit (2) aufgenommen, gespeichert und nach Beendigung der Trainingseinheit (2) durch eine Übertragungseinheit (21) an eine Recheneinrichtung (10) übertragen werden, wobei vom Trainierenden veränderbare Eingabeparameter (7) eingegeben und an die Recheneinrichtung übertragen werden, wo die Messwerte (8) zusammen mit den hinterlegten trainingsspezifischen Eingabeparameter (7) ausgewertet werden, wobei ein Trainingsziel (14), beispielsweise ein Wettkampf und/oder ein Zielgewicht, an einem zukünftigen Zieldatum definiert wird und
die Recheneinrichtung (10) die Messwerte (8) aus der beendeten Trainingseinheit (2), die Messwerte (8) aus in der Vergangenheit erfassten Trainingseinheiten (15) und die nach jeder Trainingseinheit (2) eingegebenen trainingsspezifischen Eingabeparameter (7) zur Berechnung der Intensität und des Umfanges der zukünftigen Trainingseinheiten (16) rückgekoppelt auf das zu erreichende Trainingsziel (14) auswertet und damit eine dynamische Anpassung eines Ausdauersporttrainingsprogrammes (9) berechnet und darstellt, wobei Umfang und Intensität der zukünftigen Trainingseinheiten dargestellt werden, **dadurch gekennzeichnet, dass**
die dynamische Anpassung des Ausdauersporttrainingsprogammes (9) durch ein Zurückrechnen
des Trainingszeitraumes vom Trainingsziel (14) bis zur nächstliegenden Trainingseinheit (2) bestimmt wird, wobei
die Einbeziehung der Messwerte (8),
der Eingabeparameter (7) der bisher geleisteten Trainingseinheiten (15) und die Einbeziehung der Eingabeparameter (7) betreffend den subjektiv bestimmten Regenerationszustand des Trainierenden, zur Bestimmung des augenblicklichen Regenerationszustands des Trainierenden führt.

2. Analyseverfahren nach Anspruch 1, **dadurch gekennzeichnet, dass** das Ausdauersporttrainingsprogramm nach jeder Trainingseinheit (2) in Form einer kalendarischen Auflistung zukünftiger Trainingseinheiten (16) bis zum Trainingsziel (14) bereitgestellt wird.

3. Analyseverfahren nach Anspruch 1, **dadurch gekennzeichnet, dass** als Messeinrichtung (20) ein handelsüblicher portabler Pulsmonitor verwendet wird.

4. Analyseverfahren nach Anspruch 1, **dadurch gekennzeichnet, dass** die Messwerte (8) Herzfrequenzmesswerte und/oder Geschwindigkeitswerte umfassen, die während der Trainingseinheit (2) aufgenommen werden.

5. Analyseverfahren nach Anspruch 1, **dadurch gekennzeichnet, dass** die Messwerte (8) Leistungsdaten aus einem Leistungsmesser umfassen, die während der Trainingseinheit (2) auf einem Fahrrad oder Fahrrad-Ergometer aufgenommen werden.

6. Analyseverfahren nach Anspruch 1, **dadurch gekennzeichnet, dass** die dynamische Anpassung des Ausdauersporttrainingsprogrammes (9) nach jeder Änderung der Eingabeparameter (7) durchgeführt wird.

7. Analyseverfahren nach Anspruch 1, **dadurch gekennzeichnet, dass** die Eingabeparameter (7) mindestens Pflichtwerte wie Trainingsart, Trainingsinhalt, Dehnübungen, Trainingsumfang, Trainingsintensität und Trainingsgefühl umfassen.

8. Analyseverfahren nach Anspruch 1, **dadurch gekennzeichnet, dass** die Eingabeparameter (7) zusätzlich Werte wie Gewicht, Ruhepuls am Morgen, Schlafdauer, Schlafqualität, Regenerationsfähigkeit und Stressfaktor des Trainierenden umfassen.

9. Analyseverfahren nach Anspruch 1, **dadurch gekennzeichnet, dass** die Eingabeparameter (7) über einen Desktop-Computer, der mit dem Internet verbunden ist, an die Recheneinrichtung (10) übertragen werden.

10. Analyseverfahren nach Anspruch 1, **dadurch gekennzeichnet, dass** die Eingabeparameter (7) über einen portablen Computer an die Recheneinrichtung übertragen werden.

11. Analyseverfahren nach Anspruch 1, **dadurch gekennzeichnet, dass** die Messwerte (8) von der Messeinrichtung (20) mittels Kabelverbindungen und/oder drahtlos durch Übertragungsmittel an die Recheneinrichtung (10) übermittelt werden und das berechnete Ausdauersportrainingsprogramm (9) nach der dynamischen Anpassung durch Übertragungsmittel mittels Kabelverbindungen und/oder drahtlos von der Recheneinrichtung (10) wieder zurück an die Messeinrichtung (20) übermittelt wird.

12. Analyseverfahren nach Anspruch 1, **dadurch gekennzeichnet, dass** für jeden Trainierenden ein persönliches Ausdauersportrainingsprogramm (9) berechnet und dem besagten Trainierenden passwortgeschützt zugeordnet wird.

13. Analyseverfahren nach Anspruch 1, **dadurch gekennzeichnet, dass** das berechnete Ausdauersportrainingsprogramm (9) dem Trainierenden auf einem Internetportal (13) passwortgeschützt zugänglich gemacht wird.

14. Analyseverfahren nach Anspruch 1, **dadurch gekennzeichnet, dass** das berechnete Ausdauersportrainingsprogramm (9) dem Trainierenden auf dem Anzeigemittel der Messeinrichtung (20) dargestellt wird.

15. Verwendung des Verfahrens nach Anspruch 1, zur gezielten Gewichtsreduktion.

16. Verwendung des Verfahrens nach Anspruch 1, zur gezielten Leistungssteigerung auf einen zeitlich festgelegten Zeitpunkt.

17. Verwendung des Verfahrens nach Anspruch 1, zur Steigerung des Wohlbefindens von Trainierenden im wellness-Bereich.

## Claims

1. Analysis method for evaluating personal training data, in that measurements (8) are recorded and stored with a measuring device (20) during the training session (2), and after the training session (2) are transferred by way of a transfer unit (21) to a computing device (10), whereby input parameters (7) which can be altered by the training person are entered and transferred to the computing device (10), where the measurements (8) together with the saved training-specific input parameters (7) are evaluated, whereby a training goal (14), for example a competition and/or a target weight at a future data can be defined, and the computing device (10) evaluates the measurements (8) of training sessions (15) recorded in the past and the training-specific input parameters (7) entered after each training session (2) in order to calculate the intensity and extent of further training sessions (16) in relation to the training goal (14) to be achieved, and thereby calculates and shows dynamic adaptation of an endurance training programme (9), indicating the scope and intensity of future training sessions, **characterised in that** the dynamic adaptation of the endurance training programme (9) is determined by calculating back the training period from the training goal (14) to the next training session (2), whereby the inclusion of the measurement (8), the input parameters (7) of the training sessions to date (15) and the inclusion of the input parameters (7) relating to the subjectively determined regeneration status of the training person results in the determination of the current regeneration status of the training person.

2. Analysis method in accordance with claim 1 **characterised in that** the endurance training programme is provided after each training session (2) in the form of a calendar list of future training sessions (16) up to the training goal (14).

3. Analysis method in accordance with claim 1 **characterised in that** a commercially available portable pulse monitor is used as the measuring device (20).

4. Analysis method in accordance with claim 1 **characterised in that** the measurements (8) comprise heart rate measurements and/or speed measurements which are recorded during the training session (2).

5. Analysis method in accordance with claim 1 **characterised in that** the measurements comprise performance data from a performance meter recorded during the training session (2) on a bicycle or bicycle ergometer.

6. Analysis method in accordance with claim 1 **characterised in that** the dynamic adaptation of the endurance training programme (9) is carried out after each change to the input parameters (7).

7. Analysis method in accordance with claim 1 **characterised in that** input parameters (7) comprise as least mandatory values such as type of training, content of training, stretching exercises, scope of training, training intensity and training feeling.

8. Analysis method in accordance with claim 1 **characterised in that** the input parameters comprise additional values such as weight, pulse at rest in the morning, sleep duration, sleep quality, regeneration capacity and stress factors of the training person.

9. Analysis method in accordance with claim 1 **characterised in that** the input parameters (7) are transferred via a desktop computer connected to the internet to the computing device (10).

10. Analysis method in accordance with claim 1 **characterised in that** the input parameters (7) are transferred via a portable computer to the computing device.

11. Analysis method in accordance with claim 1 **characterised in that** the measurements (8) are transferred from the measuring unit (20) by way of cable connections and/or wirelessly via transfer means to the computing device (10) and the calculated endurance training programme (9) after dynamic adaptation is forwarded by transferring means via cable connections and/or wirelessly from the computing device (10) back to the measuring device (20).

12. Analysis method in accordance with claim 1 **characterised in that** a personal endurance training programme (9) is calculated for each training person and assigned to said training person in a password-protected manner.

13. Analysis method in accordance with claim 1 **characterised in that** the calculated endurance training programme is made available to the training person in password-protected form on an internet portal (13).

14. Analysis method in accordance with claim 1 **characterised in that** the calculated endurance training programme (9) is shown to the training person on the display means of the measuring device (20).

15. Use of the method in accordance with claim 1 for targeted weight reduction.

16. Use of the method in accordance with claim 1 for targeted performance improvement by a fixed point in time.

17. Use of the method in accordance with claim 1 to increase the well-being of training persons in the field of wellness.

## Revendications

1. Procédé d'analyse pour l'exploitation de données d'entraînement personnelles, par lequel des valeurs de mesure (8) sont relevées à l'aide d'un dispositif de mesure (20) pendant l'unité d'entraînement (2), enregistrées et, une fois l'unité d'entraînement (2) terminée, transmises par une unité de transfert (21) à un système de calcul (10), des paramètres de saisie (7) modifiables par la personne s'entraînant étant saisis et transmis au système de calcul, où les valeurs de mesure (8) sont exploitées avec les paramètres de saisie spécifiques à l'entraînement (7) enregistrés, un objectif d'entraînement (14), par exemple une compétition et/ou un objectif de poids, étant établi à une date cible future et le dispositif de calcul (10) exploitant les valeurs de mesure (8) de l'unité d'entraînement terminée (2), les valeurs de mesure (8) des unités d'entraînement enregistrées dans le passé (15) et les paramètres de saisie spécifiques à l'entraînement (7) saisis après chaque unité d'entraînement (2) pour calculer l'intensité et l'étendue des unités d'entraînement futures (16) en les rapportant à l'objectif d'entraînement (14) à atteindre et calculant et présentant ainsi une adaptation dynamique d'un programme d'entraînement de sport d'endurance (9), l'intensité et l'étendue des unités d'entraînement futures (16) étant établies, **caractérisé en ce que**
l'adaptation dynamique du programme d'entraînement de sport d'endurance (9) est définie par
un recalcul
de la durée de l'entraînement depuis l'objectif d'entraînement (14) jusqu'à l'unité d'entraînement suivante (2),
l'intégration des valeurs de mesure (8),
des paramètres de saisie (7) des unités d'entraînement futures (15) suivies jusqu'à ce moment et l'intégration des paramètres de saisie (7) concernant l'état de récupération défini subjectivement de la personne s'entraînant aboutit à
la détermination de l'état momentané de récupération de la personne s'entraînant.

2. Procédé d'analyse selon la revendication 1, **caractérisé en ce que** le programme d'entraînement de sport d'endurance est fourni après chaque unité d'entraînement (2) sous forme d'une liste calendaire des unités d'entraînement futures (16) jusqu'à l'objectif d'entraînement (14).

3. Procédé d'analyse selon la revendication 1, **caractérisé en ce qu'**on utilise comme dispositif de mesure (20) un appareil sphygmographique portable du commerce.

4. Procédé d'analyse selon la revendication 1, **caractérisé en ce que** les valeurs de mesure (8) comprennent des valeurs de mesure de fréquence cardiaque et/ou des valeurs de vitesse qui sont relevées pendant l'unité d'entraînement (2).

5. Procédé d'analyse selon la revendication 1, **caractérisé en ce que** les valeurs de mesure (8) comprennent des valeurs de performance issues d'un mesureur de performance qui sont relevées pendant l'unité d'entraînement (2) sur un vélo ou un vélo ergomètre.

6. Procédé d'analyse selon la revendication 1, **caractérisé en ce que** l'adaptation dynamique du programme d'entraînement de sport d'endurance (9) est réalisée après chaque modification des paramètres de saisie (7).

7. Procédé d'analyse selon la revendication 1, **caractérisé en ce que** les paramètres de saisie (7) comprennent au moins des valeurs obligatoires comme le type d'entraînement, le contenu de l'entraînement, les exercices d'étirement, l'étendue de l'entraînement, l'intensité de l'entraînement et le ressenti à l'entraînement.

8. Procédé d'analyse selon la revendication 1, **caractérisé en ce que** les paramètres de saisie (7) comprennent en outre des valeurs comme le poids, le pouls au repos le matin, la durée du sommeil, la qualité du sommeil, la capacité de récupération et le facteur de stress de la personne s'entraînant.

9. Procédé d'analyse selon la revendication 1, **caractérisé en ce que** les paramètres de saisie (7) sont transmis via un ordinateur de bureau relié à Internet au système de calcul (10).

10. Procédé d'analyse selon la revendication 1, **caractérisé en ce que** les paramètres de saisie (7) sont transmis via un ordinateur portable au système de calcul.

11. Procédé d'analyse selon la revendication 1, **caractérisé en ce que** les valeurs de mesure (8) sont transmises par le dispositif de mesure (20) au moyen de liaisons câblées et/ou sans fil via des moyens de transmission au système de calcul (10) et que le programme d'entraînement de sport d'endurance calculé (9), après l'adaptation dynamique, est retransmis au moyen de liaisons câblées et/ou sans fil du système de calcul (10) au dispositif de mesure (20).

12. Procédé d'analyse selon la revendication 1, **caractérisé en ce que**, pour chaque personne s'entraînant, un programme personnel d'entraînement de sport d'endurance (9) est calculé et est attribué à ladite personne s'entraînant avec une protection par mot de passe.

13. Procédé d'analyse selon la revendication 1, **caractérisé en ce que** le programme d'entraînement de sport d'endurance (9) calculé est rendu accessible à la personne s'entraînant sur un portail Internet (13) avec une protection par mot de passe.

14. Procédé d'analyse selon la revendication 1, **caractérisé en ce que** le programme d'entraînement de sport d'endurance (9) calculé est affiché à la personne s'entraînant sur le moyen d'affichage du dispositif de mesure (20).

15. Utilisation du procédé selon la revendication 1 pour une perte ciblée de poids.

16. Utilisation du procédé selon la revendication 1 pour une augmentation ciblée de performance sur une période définie dans le temps.

17. Utilisation du procédé selon la revendication 1 pour une augmentation du bien-être de la personne s'entraînant dans le secteur du bien-être.
